# EUROPÄISCHE PATENTSCHRIFT

(11) **EP 1 691 019 B1**
(45) Veröffentlichungstag und Bekanntmachung des Hinweises auf die Patenterteilung: **12.09.2012**
(21) Anmeldenummer: 05027724.3
(22) Anmeldetag: 19.12.2005
(51) Int. Cl.: E06B 3/02, E04B 2/74, E06B 1/00, E06B 1/52

(54) **Trennwand aus Glas**
Glass partition
Cloison vitrée

(30) Priorität: 12.01.2005 DE 102005001627
(43) Veröffentlichungstag der Anmeldung: 16.08.2006
(73) Patentinhaber: Dorma GmbH + Co. KG, 58256 Ennepetal (DE)
(72) Erfinder: Glanz, Michael, 50765 Köln (DE); Lange, Siegfried, Dr., 58339 Breckerfeld (DE)

(56) Entgegenhaltungen:
- DE-A1- 10 003 163
- DE-A1- 10 043 979
- DE-A1- 19 943 041
- DE-U1- 20 317 939
- FR-A- 2 693 759

## Beschreibung

Die Erfindung betrifft eine Trennwand aus Glas mit einzelnen Glasscheiben, und mindestens einen Durchgang, der vorzugsweise eine Ganzglastüraufweist. Solche Trennwände Sind beispielsweise aus DE 100 43 979 A1 bekannt.

Der DE 199 43 041 A1 ist eine Gebäudeausgangsvorrichtung zu entnehmen, bei der vor einer bestehenden Zarge Komponenten einer Ausgangskontrolleinrichtung usw. in einem länglichen, U-förmigen Gehäuse untergebracht werden. Die Länge des Gehäuses erstreckt sich über mehr als die halbe vertikale Erstreckung bzw. horizontale Erstreckung der Tür. Das Gehäuse besteht dabei im zusammengesetzten Zustand aus einer Grundplatte, die rückseitig befestigt wird, und einem U-Profilkörper der an der Grundplatte gehalten wird. Darüber hinaus weist die Grundplatte an den Gehäuseinnenseiten Befestigungsmöglichkeiten für Komponenten auf.

Aus der FR 2 693 759 A1 ist eine Zarge für einen Rahmen-Glastürflügel bekannt, wobei die Zarge aus einem Aluminium-Profil besteht. In die Zarge ist ein Elektronikgehäuse mit einem Tastenfeld eingesetzt, das von einer Begehungsseite der Tür her zugänglich ist. Das Tastenfeld ist mit als Elektromagneten ausgebildeten Haftmagneten gekoppelt, die an einer dem Türflügel zugewandten Falzseite angeordnet sind und eingerichtet sind, den Rahmen des Türflügels festzuhalten. Leitungen vom Tastenfeld zu den Elektromagneten sind im Inneren des Profils verlegt.

Die Aufgabe der Erfindung liegt darin, eine Trennwand im Bereich einer vorzugsweise Ganzglastür bezüglich eines Anbringens oder Installierens von Ausgangskontrolleinrichtungen zu verbessern.

Gelöst wird die Aufgabe gemäß der Lehre des Patentanspruches 1. Die Unteransprüche geben eine weitere Ausgestaltung des erfindungsgemäßen Gedankens wieder.

Die Trennwand aus Glas besteht aus einzelnen Glasscheiben, die mit einem Durchgang, nämlich einer Ganzglastür in Form einer Drehtür oder Schiebetür ausgestattet ist. Da die einzelnen Ausgangskontrollvorrichtungen in der Regel eine gewisse endliche Tiefe haben, können Sie nicht ohne weiteres in die Glasscheiben eingebaut werden. Es wird deshalb vorgeschlagen, dass erfindungsgemäß die Ganzglastür von einem kastenförmigen Rahmen, der nicht die Funktion einer Zarge hat, mit einem in sich geschlossenen Hohlraum umgeben wird. In diesem Hohlraum können entsprechende Geräte für Elektroinstallationen, Zutrittskontrollgeräte und Überwachungsgeräte problemlos eingebaut werden. Der kastenförmige Rahmen ist so gestaltet, dass er vorzugsweise vorgestanzte Durchbrüche für entsprechende Elektroinstallationsgeräte aufweist. Im Bedarfsfall kann an den entsprechenden Stellen ein Durchbruch hergestellt werden und somit ist es möglich, die Geräte - egal von welcher Seite sie eingesetzt werden - ohne große Probleme einzusetzen und auch später zu bedienen.

So können im Durchgang der Ganzglastür auf einer oder auf beiden Seiten entsprechende Geräte eingebaut werden, es ist jedoch auch möglich, außerhalb des Rahmens nämlich an der Außenseite, diese Geräte einzubauen. Dieses richtet sich je nach dem Anwendungsfall.

Der kastenförmige Rahmen ist so gestaltet, dass er vor die feststehenden Glasscheiben gesetzt wird. Die Glasscheiben können entweder durch sogenannte Punkthalter, Profile oder entsprechende Rahmen untereinander gehalten werden. Es versteht sich, dass die Ganzglastür mit ihren Bändern vorzugsweise an den seitlichen Glasscheiben angeschlagen wird.

Durch einen solchen kastenförmigen Rahmen mit einem entsprechenden Hohlraum ist es möglich, ohne Probleme von der einen Seite der Tür zur anderen Seite durch das U-förmige Gebilde hindurch Leitungen zu verlegen bzw. auch Geräte einzubauen.

Es versteht sich, dass auch oben im horizontalen Bereich verdeckt Türschließer, Türantriebe oder dergleichen eingebaut werden können. Durch eine solche Maßnahme ist eine derartige Tür auch zu automatisieren.

Es ist auch möglich, den Rahmen durch entsprechend geformte Blenden zu verkleiden.

Die Erfindung wird anhand von einem schematisch dargestellten Ausführungsbeispiel in den Figuren näher erläutert.

Es zeigen:
- Figur 1:: eine perspektivische Darstellung einer Trennwand mit einer Tür, bei der der Rahmen hinter den Glasscheiben befestigt ist.
- Figur 2:: eine Ausschnittdarstellung der Trennwand von Figur 1,
- Figur 3:: ein Rahmenkonzept mit einer Pfosten- und Riegelkonstruktion und
- Figur 4:: einen kastenförmigen Rahmen im Querschnitt.

Eine Trennwand gemäß der Figur 1 besteht aus Glasscheiben 1, 2 und einem Oberlicht 3, das oberhalb einer Ganzglastür 4 angeordnet ist. Die Ganzglastür 4 ist über nicht dargestellte Bänder oder über eine im Boden und in einem kastenförmigen Rahmen 5 integrierte Lager drehgelagert. Innerhalb des kastenförmigen Rahmens 5, der den Bereich der Ganzglastür 4 komplett umgibt, sind Geräte 6 eingebaut. Die Geräte 6 können von außen bedient werden, um beispielsweise in einen dahinterliegenden Raum zu gelangen, oder aber auch um entsprechende Beleuchtungen einzuschalten.

In der Ausschnittdarstellung der Figur 2 ist der kastenförmige Rahmen 5 hinter die Glasscheiben 1, 2 und 3 gesetzt. Durch eine entsprechende Verbindung 8, die als Klebverbindung oder auch mit Punkthaltem oder sonst wie realisiert werden kann, werden die Glasscheiben 1, 2, 3 direkt an dem kastenförmigen Rahmen 5 befestigt. So entsteht eine sehr gefällige, ohne große Probleme zu händelnde Durchgangstür 4 mit einem diese umgebenden Rahmen 5.

In der Figur 3 wird der Rahmen 5 wieder hinter den Glasscheiben 1, 2, 3 gezeigt, jedoch ist hier ein entsprechendes Pfosten- und Riegelkonzept verwendet worden, an dem sich der Rahmen anschließt. Die Geräte 6 sind dabei im Durchgangsbereich des Rahmens 5 angebracht, um so einfach bedient zu werden. Die Pfosten- und Riegelkonstruktion besteht aus Profilen 9.

Einen Querschnitt durch den kastenförmigen Rahmen 5 gibt die Figur 4 wieder. Der kastenförmige Rahmen 5 besteht im Wesentlichen aus zwei Stirnwänden 10 und 12, die durch im Winkel von 90° anschließende Außenwände 11 und 13 verbunden werden. Es versteht sich, dass so ein geschlossener Kastenrahmen 5 entsteht. Der sich dabei ergebende Hohlraum 15 wird für Kabel bzw. Leitungen und für den Einbau der Geräte 6 benötigt. Um die Geräte 6 einzubauen, ist es notwendig, dass innerhalb des kastenförmigen Rahmens 5 vorgestanzte Durchbrüche 14 vorhanden sind. Diese Durchbrüche 14 können eckig oder rund sein, sie können in einen bestimmten Rastermaß oder aber auch an beliebiger Stelle eingebracht werden.

Der Rahmen 5 kann aus einem Stahl, einem Lichtmetall oder einem geeignetem Kunststoff hergestellt werden. Dabei ist es grundsätzlich auch möglich, auf vorgestanzte Durchbrüche 14 zu verzichten und die notwendigen Durchbrüche 14 je nach Bedarf an den gewünschten Stellen einzubringen.

### Bezugszeichenliste

- 1: Glasscheibe
- 2: Glasscheibe
- 3: Glasscheibe
- 4: Ganzglastür
- 5: Rahmen
- 6: Geräte
- 8: Verbindung
- 9: Profil
- 10: Stirnwand
- 11: Außenwand
- 12: Stirnwand
- 13: Außenwand
- 14: Durchbruch
- 15: Hohlraum

## Patentansprüche

1. Trennwand aus Glas, mit:
- Trennwandelementen,
- mindestens einem Durchgang, der einen kastenförmigen Rahmen (5) aufweist,
- wobei der Rahmen (5) einen in sich geschlossenen Hohlraum (15) aufweist, in dem Geräte (6) eingebaut sind, die in bezug auf den Rahmen (5) von außen zugänglich sind,
- wobei eine Tür (4), in eine Richtung auf den Durchgang zu gesehen, von dem Rahmen (5) umgeben ist,
**dadurch gekennzeichnet, dass**
- die Trennwandelemente einzelne, feststehende Glasscheiben (1, 2, 3) umfassen,
- die Glasscheiben (1, 2, 3), in der Richtung auf den Durchgang zu gesehen, den Rahmen (5) umgebend angeordnet sind,
- wobei der Rahmen (5) ebentalls in der Richtung auf den Durchgang zugesden mit einer Stirnwand oder einer Außenwand direkt oder indirekt von den Glasscheiben (1,2,3) befesrigt ist, welche dem Rahmen (5) unmittelbar benachbart sind.

2. Trennwand nach Anspruch 1, **dadurch gekennzeichnet, dass** der Rahmen (5), in der Richtung auf den Durchgang zu gesehen, in bezug auf die Glasscheiben (1, 2, 3) hervorstehend angeordnet ist.

3. Trennwand nach Anspruch 1 oder 2, **dadurch gekennzeichnet, dass** die Tür (4) eine Ganzglastür (4) ist.

4. Trennwand nach einem der Ansprüche 1 bis 3, **dadurch gekennzeichnet, dass** die Glasscheiben (1, 2, 3) durch Punkthalter an dem Rahmen (5) befestigt sind.

5. Trennwand nach einem der Ansprüche 1 bis 3, **dadurch gekennzeichnet, dass** die Glasscheiben (1, 2, 3) durch Profile (9) untereinander und an dem Rahmen (5) gehalten werden.

6. Trennwand nach einem der Ansprüche 1 bis 3, **dadurch gekennzeichnet, dass** die Glasscheiben (1, 2, 3) mit dem Rahmen (5) durch eine Verbindung (8) verbunden sind.

7. Trennwand nach einem der vorhergehenden Ansprüche, **dadurch gekennzeichnet, dass** in dem Rahmen (5) ein Türschließer oder ein automatischer Türantrieb verdeckt eingebaut ist.

8. Trennwand nach einem der vorhergehenden Ansprüche, **dadurch gekennzeichnet, dass** die Geräte (6) Elektroinstallationsgeräte oder Zutrittskontrollgeräte oder Überwachungsgeräte sind.

9. Trennwand nach Anspruch 8, **dadurch gekennzeichnet, dass** die Elektroinstallationsgeräte oder Zutrittskontrollgeräte oder Überwachungsgeräte (6) in einer zur Tür (4) weisenden Innenwand (13) innerhalb des Rahmens (5) eingebaut sind.

10. Trennwand nach Anspruch 8 oder 9, **dadurch gekennzeichnet, dass** die Elektroinstallationsgeräte oder Zutrittskontrollgeräte oder Überwachungsgeräte (6) in einer nach außen weisenden Außenwand (11) innerhalb des Rahmens (5) eingebaut sind.

11. Trennwand nach einem der Ansprüche 8 bis 10, **dadurch gekennzeichnet, dass** die Elektroinstallationsgeräte oder Zutrittskontrollgeräte oder Überwachungsgeräte (6) in einer Stirnwand (10, 12) innerhalb des Rahmens (5) eingebaut sind.

12. Trennwand nach einem der vorhergehenden Ansprüche, **dadurch gekennzeichnet, dass** der Rahmen (5) aus einem aus Flachmaterial gebogenen Profil besteht.

13. Trennwand nach einem der Ansprüche 1 bis 11, **dadurch gekennzeichnet, dass** der Rahmen (5) aus einem gezogenen Profil besteht.

14. Trennwand nach einem der vorhergehenden Ansprüche, **dadurch gekennzeichnet, dass** in dem Rahmen (5) Durchbrüche (14) oder vorgestanzte Durchbrüche vorhanden sind.

15. Trennwand nach Anspruch 14, **dadurch gekennzeichnet, dass** die Durchbrüche (14) in einem Rastermaß angeordnet sind.

16. Trennwand nach einem der vorhergehenden Ansprüche, **dadurch gekennzeichnet, dass** der Rahmen (5) aus einem Stahl oder einem Leichtmetall oder einem Kunststoff besteht.

17. Trennwand nach einem der vorhergehenden Ansprüche, **dadurch gekennzeichnet, dass** der Rahmen (5) durch entsprechend geformte Bleche überkront ist.

## Claims

1. A partition wall made from glass, including:
- partition wall elements,
- at least one passage, which has a box-shaped frame (5),
- wherein the frame (5) has an enclosed hollow space (15), in which devices (6) are installed, which, with regard to the frame (5), are accessible from outside,
- wherein, seen in a direction of the passage, the door (4) is surrounded by the frame (5),
**characterized in that**
- the partition wall elements comprise individual stationary glass panes (1, 2, 3),
- the glass panes (1, 2, 3), seen in the direction of the passage, are disposed to surround the frame (5),
- wherein glass panes (1, 2, 3) immediately adjoining the frame (5) are directly or indirectly attached to the frame (5).

2. The partition wall according to claim 1, **characterized in that** the frame (5), seen in the direction of the passage, is disposed to be protruding with regard to the glass panes (1, 2, 3).

3. The partition wall according to claim 1 or 2, **characterized in that** the door (4) is an all-glass door (4).

4. The partition wall according to one of the claims 1 to 3, **characterized in that** the glass panes (1, 2, 3) are attached to the frame (5) by means of single-point fixings.

5. The partition wall according to one of the claims 1 to 3, **characterized in that** the glass panes (1, 2, 3) are retained among each other and at the frame (5) by means of profiles (9).

6. The partition wall according to one of the claims 1 to 3, **characterized in that** the glass panes (1, 2, 3) are connected to the frame (5) by means of a connection (8).

7. The partition wall according to one of the preceding claims, **characterized in that** a door closer or an automatic door operator is installed to be concealed in the frame (5).

8. The partition wall according to one of the preceding claims, **characterized in that** the devices (6) consist of electrical installation devices or access control devices or monitoring devices.

9. The partition wall according to claim 8, **characterized in that** the electrical installation devices or access control devices or monitoring devices (6) are installed within the frame (5) in an inside wall (13) pointing towards the door (4).

10. The partition wall according to claim 8 or 9, **characterized in that** the electrical installation devices or access control devices or monitoring devices (6) are installed within the frame (5) in an exterior wall (11) pointing towards the outside.

11. The partition wall according to one of the claims 8 to 10, **characterized in that** the electrical installation devices or access control devices or monitoring devices (6) are installed within the frame (5) in a front end wall (10, 12).

12. The partition wall according to one of the preceding claims, **characterized in that** the frame (5) consists of a profile, bent from flat material.

13. The partition wall according to one of the claims 1 to 11, **characterized in that** the frame (5) consists of an extruded profile.

14. The partition wall according to one of the preceding claims, **characterized in that** break-throughs (14) or pre-stamped break-throughs are provided in the frame (5).

15. The partition wall according to claim 14, **characterized in that** the break-throughs (14) are disposed at a raster dimension.

16. The partition wall according to one of the preceding claims, **characterized in that** the frame (5) consists of steel or a light metal or a plastic material.

17. The partition wall according to one of the preceding claims, **characterized in that** the frame (5) is crowned by appropriately formed sheet-metal.

## Revendications

1. Cloison en verre, avec :
- des éléments de cloison,
- au moins un passage, comportant un cadre (5) en forme de boîtier,
- le cadre (5) comportant un espace creux (15) refermé sur lui-même, dans lequel des appareils (6) sont installés qui, par rapport au cadre (5), sont accessibles depuis l'extérieur,
- une porte (4), vue en direction du passage, étant entourée par le cadre (5),
**caractérisée en ce que**
- les éléments de cloison comprennent des panneaux en verre (1, 2, 3) individuels et stationnaires,
- les panneaux en verre (1, 2, 3), vus en direction du passage, sont agencés de façon à entourer le cadre (5),
- alors que des panneaux en verre (1, 2, 3) immédiatement avoisinants du cadre (5) sont fixés directement ou indirectement au cadre (5).

2. Cloison selon la revendication 1, **caractérisée en ce que** le cadre (5), vu en direction du passage, est agencée en faisant saillie par rapport aux panneaux en verre (1, 2, 3).

3. Cloison selon la revendication 1 ou 2, **caractérisée en ce que** la porte (4) est une porte toute en verre (4).

4. Cloison selon l'une des revendications 1 à 3, **caractérisée en ce que** les panneaux en verre (1, 2, 3) sont fixés au cadre (5) par l'intermédiaire de fixations par point.

5. Cloison selon l'une des revendications 1 à 3, **caractérisée en ce que** les panneaux en verre (1, 2, 3) sont retenus entre eux et sur le cadre (5) par l'intermédiaire de profilés (9).

6. Cloison selon l'une des revendications 1 à 3, **caractérisée en ce que** les panneaux en verre (1, 2, 3) sont connectés au cadre (5) par l'intermédiaire d'une connexion (8).

7. Cloison selon l'une des revendications précédentes, **caractérisée en ce qu'**un ferme-porte ou un entraînement de porte automatique est installé de façon cachée dans le cadre (5).

8. Cloison selon l'une des revendications précédentes, **caractérisée en ce que** les appareils (6) sont des appareils d'installation électriques ou des appareils de contrôle d'accès ou des appareils de surveillance.

9. Cloison selon la revendication 8, **caractérisée en ce que** les appareils d'installation électriques ou les appareils de contrôle d'accès ou les appareils de surveillance (6) sont installés à l'intérieur du cadre (5) dans une paroi intérieure (13) orientée vers la porte (4).

10. Cloison selon la revendication 8 ou 9, **caractérisée en ce que** les appareils d'installation électriques ou les appareils de contrôle d'accès ou les appareils de surveillance (6) sont installés à l'intérieur du cadre (5) dans une paroi extérieure (11) orientée vers l'extérieur.

11. Cloison selon l'une des revendications 8 à 10, **caractérisée en ce que** les appareils d'installation électriques ou les appareils de contrôle d'accès ou les appareils de surveillance (6) sont installés à l'intérieur du cadre (5) dans une paroi frontale (10, 12).

12. Cloison selon l'une des revendications précédentes, **caractérisée en ce que** le cadre (5) consiste en un profilé coudé de matériau plat.

13. Cloison selon l'une des revendications 1 à 11, **caractérisée en ce que** le cadre (5) consiste en un profilé extrudé.

14. Cloison selon l'une des revendications précédentes, **caractérisée en ce que** des percements (14) ou percements prédécoupés sont prévus dans le cadre (5).

15. Cloison selon la revendication 14, **caractérisée en ce que** les percements (14) sont agencés en dimension modulaire.

16. Cloison selon l'une des revendications précédentes, **caractérisée en ce que** le cadre (5) consiste en acier ou métal léger ou une matière plastique.

17. Cloison selon l'une des revendications précédentes, **caractérisée en ce que** le cadre (5) est couronné de tôles ayant une forme appropriée.
